# EUROPÄISCHE PATENTSCHRIFT

(11) **EP 1 179 654 B1**
(45) Veröffentlichungstag und Bekanntmachung des Hinweises auf die Patenterteilung: **05.05.2010**
(21) Anmeldenummer: 01115956.3
(22) Anmeldetag: 29.06.2001
(51) Int. Cl.: F01D 11/12

(54) **Honigwabendichtung für eine thermische Turbomaschine**
Honeycomb seal for a thermal turbomachine
Joint à nid d'abeilles pour une turbomachine thermique

(30) Priorität: 07.08.2000 DE 10038452
(43) Veröffentlichungstag der Anmeldung: 13.02.2002
(73) Patentinhaber: Alstom Technology Ltd, 5400 Baden (CH)
(72) Erfinder: Beeck, Alexander, Dr., Orlando, Florida 32828 (US); Rathmann, Ulrich, 5400 Baden (CH); Wettstein, Hans E., Dr., 8008 Zürich (CH)

(56) Entgegenhaltungen:
- EP-A- 0 716 218
- US-A- 3 867 061
- US-A- 4 623 298

## Beschreibung

### TECHNISCHES GEBIET

Bei der Erfindung handelt es sich um eine Abdichtung einer thermischen Turbomaschine gemäss dem Oberbegriff des Anspruchs 1.

### STAND DER TECHNIK

Die Leit- und Laufschaufeln von Gasturbinen sind starken Belastungen ausgesetzt. Um die Leckageverluste der Gasturbine klein zu halten, wird die Laufschaufel der Gasturbine derart zum Stator eingepasst, so dass es zum Anstreifen kommt. An dem Stator der Gasturbine, der Laufschaufel gegenüberliegend, ist eine Honigwabenstrukur angebracht. Die Laufschaufeln arbeiten sich in diese Struktur ein, so dass sich ein minimaler Dichtspalt zwischen den Laufschaufeln und der Honigwabenstruktur einstellt. Die Honigwabenstruktur besteht aus einer warmfesten Metallegierung. Sie setzt sich aus mehreren Blechstreifen zusammen, welche der späteren Form entsprechend gebogen sind. Durch diesen Aufbau der Honigwaben entstehen doppelwandige Stege und einfach ausgeführte Verbindungen zwischen den Stegen.

Aus dem Stand der Technik ist es bekannt, die doppelwandigen Stege der Honigwabenstruktur bevorzugt in Umfangsrichtung des Stators anzuordnen. Auf das Reibverhalten der Laufschaufeln hat dies aber wenig vorteilhafte Auswirkungen. So kann es zu einer übermässigen Aufheizung kommen, sofern die Schaufelspitze mehrere Honigwaben überdeckt und somit kontinuierlich an den Doppelungen reibt. Konventionelle Honigwabenstrukturen, insbesondere auch Strukturen mit einer von der Umfangsrichtung abweichenden Struktur sind Beispielsweise aus Fig. 6 der US 3867061 bekannt.

### DARSTELLUNG DER ERFINDUNG

Ziel der Erfindung ist es, diese Nachteile zu überwinden. Die Erfindung löst die Aufgabe, das Reibverhalten zwischen den Laufschaufeln und der Honigwabenstruktur zu verbessern und die unerwünschten Nebeneffekte der Reibung, wie zum Beispiel ein Aufheizen der beteiligten Komponenten, zu vermindern.

Erfindungsgemäss wird das Ziel bei einer Honigwabenstruktur gemäss dem Oberbegriff des Anspruchs 1, bei der der Winkel zwischen der Umfangsrichtung des Stators und den doppelt ausgeführten Stegen 5° bis 175° beträgt, dadurch erreicht, dass die Länge der Stege im Verhältnis zur Länge der Verbindungen verringert ist, so dass eine deformierte Honigwabe entsteht. Das Verhältnis der Länge der Stege zur Länge der Verbindungen zwischen den Stegen der deformierten Honigwabe kann 1:1 bis maximal 1:20 betragen. Der Effekt kann zusätzlich unterstützt werden, sofern der Winkel zwischen einem Steg und den beiden angrenzenden Verbindungen zwischen 60° und 120° variiert.

Vorteilhaft zur Erreichung des selben Ziels kann die Blechstärke der einzelnen Bleche an den Stellen, an welchen die Bleche an der Honigwabenstruktur die Stege bilden, gegenüber der Blechstärke der Verbindungen verringert sein.

### KURZE BESCHREIBUNG DER ZEICHNUNGEN

Die Erfindung wird an Hand der beiliegenden Zeichnungen erläutert, in denen
- **Fig. 1**: eine erste Ausführungsform einer erfindungsgemässen Anordnung einer Honigwabenstruktur zeigt und
- **Fig. 2**: eine zweite Ausführungsform einer erfindungsgemässen Honigwabenstruktur darstellt.

Es sind nur die für die Erfindung wesentlichen Elemente dargestellt. Gleiche Elemente sind in unterschiedlichen Figuren mit gleichen Bezugszeichen versehen.

### WEG ZUR AUSFÜHRUNG DER ERFINDUNG

Die Erfindung bezieht sich auf ein Abdichtsystem zwischen den Laufschaufeln und dem Stator einer Gasturbine. Eine Honigwabenstruktur 1 der Figur 1, welche an dem nicht dargestellten Stator befestigt ist, besteht aus einzelnen Blechen 5 einer warmfesten Legierung. Die Bleche 5 sind derart geformt, dass sich die sechseckigen Honigwaben bilden. Dabei sind die Bleche 5 an Stegen 3 aneinander befestigt, so dass die Struktur 1 an diesen Stellen doppelwandig ausgeführt ist. Zwischen den Stegen 3 existieren einfach ausgeführte Verbindungen 4.

Erfindungsgemäss ist die Honigwabenstruktur 1 derart an dem Stator angebracht, dass ein Winkel α von 5° bis 175° zwischen der Achse, welche die Stege 3 bilden, und einer Umfangsrichtung 2 des Stators bzw. der Laufschaufeln der Gasturbine besteht.

Durch diese Anordnung kann das Reibverhalten der Laufschaufel an der Honigwabenstruktur 1 verbessert werden, da insbesondere eine Überhitzung der betroffenen Teile durch Vermeidung eines dauerhaftes Reibens an den doppelwandigen Stegen 3 begrenzt wird.

In einer weiteren Ausführungsform kann die Blechstärke der einzelnen Bleche 5 an den Stellen, an welchen die Bleche 5 an der Honigwabenstruktur 1 die Stege 3 bilden, gegenüber der Blechstärke der Verbindungen 4 verringert sein. Auch dies verbessert das Reibverhalten zwischen den Laufschaufeln und der Honigwabenstruktur 1.

In einer zweiten Ausführungsform, welche ebenfalls das Reibverhalten verbessert und in der Figur 2 dargestellt ist, wird die Honigwabe "deformiert". Die Länge b der Stege 3 kann dabei in bezug auf die Länge a der Verbindungen 4 in einem Verhältnis von 1:1 bis maximal 1:20 sein. Der Effekt kann zusätzlich unterstützt werden, sofern der Winkel β zwischen einem Steg 3 und den beiden angrenzenden Verbindungen 4 zwischen 60° und 120° variiert.

### BEZUGSZEICHENLISTE

- **1**: Honigwabenstruktur
- **2**: Umfangsrichtung
- **3**: Steg
- **4**: Verbindungen zwischen den Stegen 3
- **5**: Blech

- **a**: Länge der Verbindungen 4
- **b**: Länge der Stege 3
- α: Winkel
- β: Winkel

## Patentansprüche

1. Honigwabenstruktur (1), welche an einem Stator einer thermischen Turboturbine angeordnet ist und welche den Laufschaufeln der thermischen Turboturbine gegenüberliegend so angeordnet ist, dass der Winkel (α) zwischen der Umfangsrichtung (2) des Stators und den doppelt ausgeführten Stegen (3) 5° bis 175° beträgt, wobei sich die Honigwabenstruktur (1) derart aus Blechen (5) zusammensetzt, dass Stege (3) mit doppelter Blechstärke entstehen und einfach ausgeführte Verbindungen (4) zwischen den Stegen (3),
**dadurch gekennzeichnet, dass**
die Länge der Stege im Verhältnis zur Länge der Verbindungen verringert ist und dass das Verhältnis bis maximal 1:20 beträgt.

2. Honigwabenstruktur (1) nach Anspruch 1,
**dadurch gekennzeichnet, dass**
die Blechstärke der einzelnen Bleche (5) an den Stellen, an welchen die Bleche (5) an der Honigwabenstruktur (1) die Stege (3) bilden, gegenüber der Blechstärke der Verbindungen (4) verringert ist.

3. Honigwabenstruktur (1) nach Anspruch 1 oder 2,
**dadurch gekennzeichnet, dass** der Winkel (β) zwischen einem Steg (3) und den beiden angrenzenden Verbindungen (4) zwischen 60° und 120° ist.

4. Honigwabenstruktur (1) nach einem der Ansprüche 1 bis 3,
**dadurch gekennzeichnet, dass**
die thermische Turbomaschine eine Gasturbine ist.

## Claims

1. Honeycomb structure (1) which is arranged on a stator of a thermal turbomachine and which is arranged opposite the moving blades of the thermal turbomachine in such a way that the angle (α) between the circumferential direction (2) of the stator and the webs (3) made of double walls is 5° to 175°, the honeycomb structure (1) being composed of metal sheets (5) in such a way that web
s (3) having double the sheet thickness are obtained and connections (4) of single thickness are obtained between the webs (3), **characterized in that** the length of the webs is reduced in relation to the length of the connections and that the ratio is at most 1:20.

2. Honeycomb structure (1) according to Claim 1,
**characterized in that** the sheet thickness of the individual sheets (5) at the points at which the sheets (5) on the honeycomb structure (1) form the webs (3) is reduced relative to the sheet thickness of the connections (4).

3. Honeycomb structure (1) according to Claim 1 or 2, **characterized in that** the angle (β) between a web (3) and the two adjacent connections (4) is between 60° and 120°.

4. Honeycomb structure (1) according to one of Claims 1 to 3, **characterized in that** the thermal turbomachine is a gas turbine.

## Revendications

1. Structure à nid d'abeilles (1), qui est disposée sur un stator d'une turbomachine thermique et qui est disposée en face des aubes mobiles de la turbomachine thermique, de telle manière que l'angle (α) entre la direction périphérique (2) du stator et les parois doubles (3) soit de 5° à 175°, dans laquelle la structure à nid d'abeilles (1) se compose de tôles (5), de telle manière qu'il se forme des parois (3) à double épaisseur de tôle et des jonctions à simple épaisseur (4) entre les parois (3), **caractérisée en ce que** la longueur des parois est réduite par rapport à la longueur des jonctions et **en ce que** le rapport vaut au maximum 1:20.

2. Structure à nid d'abeilles (1) selon la revendication 1, **caractérisée en ce que** l'épaisseur de tôle des tôles individuelles (5), aux endroits auxquels les tôles (5) forment les parois (3) sur la structure à nid d'abeilles (1), est réduite par rapport à l'épaisseur de tôle des jonctions (4).

3. Structure à nid d'abeilles (1) selon la revendication 1 ou 2, **caractérisée en ce que** l'angle (β) entre une paroi (3) et les deux jonctions adjacentes (4) est compris entre 60° et 120°.

4. Structure à nid d'abeilles (1) selon l'une quelconque des revendications 1 à 3, **caractérisée en ce que** la turbomachine thermique est une turbine à gaz.
